# EUROPÄISCHE PATENTSCHRIFT

(11) **EP 2 570 156 B1**
(45) Veröffentlichungstag und Bekanntmachung des Hinweises auf die Patenterteilung: **11.07.2018**
(21) Anmeldenummer: 12156933.9
(22) Anmeldetag: 24.02.2012
(51) Int. Cl.: A62B 18/10, F16K 15/14

(54) **RICHTUNGSVENTIL UND ATEMSCHUTZMASKE MIT EINEM RICHTUNGSVENTIL**
DIRECTIONAL VALVE AND RESPIRATOR MASK WITH A DIRECTIONAL VALVE
CLAPET ANTI-RETOUR ET MASQUE DE PROTECTION RESPIRATOIRE DOTÉ D'UN CLAPET ANTI-RETOUR

(30) Priorität: 17.09.2011 DE 102011113716
(43) Veröffentlichungstag der Anmeldung: 20.03.2013
(73) Patentinhaber: Dräger Safety AG & Co. KGaA, 23560 Lübeck (DE)
(72) Erfinder: Rosert, Michael, 23669 Timmendorfer Strand (DE); Leske, Dennis, 23701 Eutin (DE); Heyer, Harald, 23860 Klein Wesenberg (DE); Pancur, Thomas, 24161 Altenholz (DE)

(56) Entgegenhaltungen:
- EP-A1- 1 445 521
- US-A- 6 047 698
- US-A1- 2004 261 795

## Beschreibung

Die Erfindung betrifft ein Richtungsventil und eine Atemschutzmaske mit einem Richtungsventil.

Eine Atemschutzmaske mit Anschlussöffnungen für Filter sowie einem Einatemventil und einem Ausatemventil ist aus der DE 40 17 336 C1 bekannt. Mittels eines Anschlussadapters, der in zwei Vorzugsstellungen an einer Halbmaske befestigt werden kann, können Atemschutzfilter an unterschiedlichen Stellen der Halbmaske angebracht werden. Mittels Richtungsventilen, die sowohl im Bereich der Atemschutzfilter als auch am Gasauslass der Atemschutzmaske angeordnet sind, wird der Gasfluss über die Atemschutzfilter in den Maskeninnenraum zum Maskenträger geleitet und während der Ausatemphase gelangt das Atemgas über ein Ausatemventil in die Umgebung. Die Richtungsventile bestehen aus einem Ventilsitz und einer auf dem Ventilsitz aufliegenden Ventilmembran, die mittig am Ventilsitz befestigt ist. Bei einer Gasströmung durch das Richtungsventil hebt die Ventilmembran vom Ventilsitz ab, so dass ein Gasfluss ermöglicht ist. Nachteilig bei der bekannten Ventilkonstruktion ist, dass der Strömungswiderstand relativ hoch ist, da aufgrund der mittigen Befestigung der Ventilmembran die Länge des durch den Gasstrom auslenkbaren Membranabschnittes durch den Durchmesser des Ventilsitzes begrenzt ist.

Es sind Richtungsventile für Atemmasken bekannt, die eine einseitig am Ventilsitz befestigte Ventilmembran aufweisen, welche sich klappenartig vom Ventilsitz abheben kann. Ein derartiges Richtungsventil geht beispielhaft aus der US 6 047 698 hervor. Eine rechteckförmig zugeschnittene Ventilmembran liegt auf einem ebenen Ventilsitz auf und wird durch eine am Rand des Ventildeckels befestigten Fixierungsnase gegen den Ventilsitz gedrückt. Gegenüber einem Richtungsventil mit mittig befestigter Ventilmembran lässt sich mit dieser Ventilkonstruktion zwar ein deutlich geringerer Strömungswiderstand realisieren, jedoch ergeben sich aufgrund der einseitigen Befestigung der Ventilmembran höhere Leckagewerte und die Ventilmembran kann bei eventueller Kondensation von feuchter Ausatmluft an der Innenseite des Ventildeckels durch Adhäsionskräfte haften bleibt, wodurch sich der Schießvorgang des Richtungsventils verzögert oder dieser auch völlig unterbleiben kann.

Aus der US 2004/0261795 A1 ist ferner ein Richtungsventil bekannt, bei dem die Fixierung einer Membran mithilfe eines außermittig angeordneten Befestigungselementes erfolgt. Die außermittige Anordnung der Fixierungsnase soll in diesem Fall generell die Ablösung der Ventilmembran vom Ventilsitz über den gesamten Umfang der Membran ermöglichen.

Weiterhin wird in der EP 1 445 521 A1 ein Ventil mit einem kreuzförmigen Ventilsitz und einer kreisförmigen Membran sowie eine exzentrische Anordnung der Fixierungsnase beschrieben.

Der Erfindung liegt die Aufgabe zugrunde, ein Richtungsventil hinsichtlich seiner funktionellen Eigenschaften zu verbessern und eine Atemschutzmaske mit einem entsprechenden Richtungsventil anzugeben. Insbesondere soll eine hohe Dichtigkeit des Ventils auch dann sichergestellt, wenn die Ausatemluft einen hohen Feuchtigkeitsgehalt aufweist oder die Atemschutzmaske in einer feuchten Umgebung eingesetzt wird.

Diese Aufgabe wird mit einem Richtungsventil mit den Merkmalen des Anspruchs 1 und durch eine Atemschutzmaske mit den Merkmalen des Anspruchs 5 gelöst. Es hat sich gezeigt, dass bei einer geringfügig außermittigen Fixierung der Ventilmembran in einem Bereich zwischen 8% und 25%, vorzugsweise zwischen 8% und 15%, der Achsenlänge D der größten Längserstreckung der Ventilmembran der Strömungswiderstand deutlich abfällt. Für den Fall einer runden, außermittig fixierten Ventilmembran beträgt der Strömungswiderstand bis zu einem Gasfluss von etwa 80 L/min nur etwa 60% des Wertes einer mittig befestigten Ventilmembran. Die Ventilmembran ist bevorzugt kreisförmig ausgeführt, sie kann aber auch oval, elliptisch, quadratisch oder rechteckförmig ausgebildet sein. Bei einer kreisförmig ausgebildeten Ventilmembran ist die Achsenlänge der Durchmesser D der Ventilmembran. Unter der Achsenlänge der größten Längserstreckung ist für den Fall einer elliptischen Ventilmembran die Länge der Hauptachse zu verstehen. Die Ventilmembran wird durch eine Fixierungsnase am Ventilsitz fixiert. Die Fixierungsnase ist am Ventilgehäuse angeordnet, bevorzugt an einem Ventildeckel des aus Ventildeckel und Ventilsitz bestehenden Ventilgehäuses. Die Abmessungen der Fixierungsnase sind so bemessen, dass die Ventilmembran bei nicht durchströmtem Ventil an der Dichtfläche des Ventilsitzes anliegt. Erfindungsgemäß ist die Fixierungsnase Y-förmig ausgebildet und weist mehrere Fixierungspunkte auf. Durch diese Gestaltung kann eine gezielte Wölbung der Ventilmembran erzielt werden, so dass die Ventilmembran mit einer Vorspannung an der Dichtfläche anliegt und eine gesicherte Abdichtung gewährleistet ist. Bei der erfindungsgemäßen, außermittigen Befestigung der Ventilmembran ergibt sich außerdem der Vorteil, dass Haftungseffekte der Ventilmembran am Ventildeckel infolge von auskondensierter Feuchtigkeit nicht auftreten, da der Hub der frei beweglichen Fläche der Ventilmembran bei einer leicht außermittigen Fixierung deutlich kleiner ist als bei einer Fixierung am Rand. Da sich die Ventilmembran beidseits der Fixierungsnase, die die Ventilmembran am Ventilsitz fixiert, frei bewegen kann, steht die gesamte, innerhalb der Dichtungsfläche liegende Öffnung für die Gasdurchströmung zur Verfügung. Mit der erfindungsgemäßen, außermittigen Fixierung der Ventilmembran wird sowohl eine mechanisch stabile Befestigung der Ventilmembran in der Nähe des Membranmittelpunktes als auch ein gegenüber der mittigen Befestigung reduzierter Strömungswiderstand erreicht.

Atemschutzmasken mit dem erfindungsgemäßen Richtungsventil sind Halbmasken, Vollmasken, filtrierende Halbmasken, aber auch Schutzhauben können mit dem Richtungsventil ausgestattet werden.

Ein Ausführungsbeispiel der erfindungsgemäßen Vorrichtung ist in der Zeichnung dargestellt und im Folgenden näher erläutert.

Es zeigen:
Figur 1 einen Ventilsitz,
Figur 2 einen Ventildeckel,
Figur 3 ein Richtungsventil im Längsschnitt,
Figur 4 Messergebnisse des Strömungswiderstandes R in Abhängigkeit vom Gasfluss durch das Richtungsventil, dV/dt.

Figur 1 zeigt in einen Ventilsitz 1 mit einer ebenen Dichtungsfläche 2, die eine vom Gas durchströmte Öffnung 3 umgibt. Die Öffnung 3 wird durch ein Ventilkreuz 4 in vier Sektoren unterteilt. Um die Dichtungsfläche 2 herum befindet sich ein hochstehender Rand 5, der eine in der Figur 1 nicht dargestellte Ventilmembran aufnimmt, und gegenüber der Dichtungsfläche 2 zentriert. An der Außenseite des Randes 5 befinden sich ein Zentriervorsprung 6 und ein umlaufender Wulst 7. Die Unterseite 8 des Ventilsitzes 1 ist mit einer in der Figur nicht dargestellten Filtermaske verbunden. Die Stege des Ventilkreuzes 4 kreuzen sich in einem Mittelpunkt 9.

Figur 2 veranschaulicht einen Ventildeckel 10, der auf den Ventilsitz 1, Figur 1, aufgesetzt wird und hierzu eine Zentriernut 11, korrespondierend zum Zentriervorsprung 6 und eine umlaufende Nut 12, korrespondierend zum Wulst 7 besitzt. Der Ventildeckel 10 besitzt an der Innenseite einer Fixierungsnase 13, der zur Dichtungsfläche 2 hin ausgerichtet ist.

Der Ventilsitz 1 und der Ventildeckel 10 bilden zusammen ein Ventilgehäuse 15. Das Richtungsventil 20 wird durch das Ventilgehäuse 15 mit eingelegter Ventilmembran 16 gebildet. Das Richtungsventil 20 ist als Ausatemventil an der Unterseite 8 des Ventilsitzes 1 mit einer Filtermaske 22 verbunden. Die Filtermaske 22 und das Richtungsventil 20 bilden zusammen eine Atemschutzmaske, Figur 3.

Figur 3 zeigt das Richtungsventil 20 im Längsschnitt und ausschnittsweise die Atemschutzmaske. Gleiche Komponenten sind mit gleichen Bezugsziffern der Figuren 1 und 2 bezeichnet. Die Fixierungsnase 13 ist an der Innenseite des Ventildeckels 10 derart befestigt, dass sich gegenüber dem Mittelpunkt 9 ein Versatz x ergibt. Bezogen auf den Durchmesser D der Ventilmembran 16 liegt das Verhältnis x / D in einem Bereich zwischen 8% und 15%. Die Positionierung der Fixierungsnase 13 in der Nähe des Mittelpunktes 9 führt dazu, dass sich die Ventilmembran 16 beidseits der Fixierungsnase 13 bei der Gasdurchströmung von der Dichtungsfläche 2 abhebt. Das ausgeatmete Gas gelangt über Ausströmöffnungen 14 in die Umgebung.

Figur 4 zeigt den Strömungswiderstand R in Abhängigkeit vom Gasfluss dV/dt durch das Richtungsventil 20. Auf der Abszisse ist der Gasfluss dV/dt in einem Bereich bis 160 L/min und auf der Ordinate der Strömungswiderstand R als Staudruck in einem Bereich bis 6 mbar aufgetragen. Kurve 24 zeigt als ersten Grenzwert den Strömungswiderstand R für eine im Mittelpunkt 9 positionierte Fixierungsnase 13, Position "A" in Figur 3. Figur 4 veranschaulicht als zweiten Grenzwert den Strömungswiderstand R für eine Position der Fixierungsnase am Rand der Dichtungsfläche 2, Position "B" in Figur 3. Die mittlere Kurve 26 zeigt den Strömungswiderstand R für die erfindungsgemäße Anordnung der Fixierungsnase 13, Position "C" in der Figur 3. Obwohl die Fixierungsnase 13, bezogen auf den Durchmesser D, nur um 8% gegenüber dem Mittelpunkt 9 versetzt ist, erhöht sich bei einem Gasfluss von 80 L/min der Strömungswiderstand R, gegenüber der Position der Fixierungsnase "B", nur um 0.6 mbar, während bei einer mittig positionierten Fixierungsnase, entsprechend Position "A", sich der Strömungswiderstand mehr als verdoppelt.

Eine geringfügige Verschiebung der Fixierungsnase 13 aus der Mitte heraus bewirkt bereits eine deutliche Absenkung des Strömungswiderstandes R.

### Bezugszeichenliste

1. Ventilsitz
2. Dichtungsfläche
3. Öffnung
4. Ventilkreuz
5. hochstehender Rand
6, Zentriervorsprung
7. Wulst
8. Unterseite
9. Mittelpunkt
10. Ventildeckel
11. Zentriernut
12. umlaufende Nut
13. Fixierungsnase
14. Ausströmöffnungen
15. Ventilgehäuse
16. Ventilmembran
20. Richtungsventil
22. Filtermaske
24. Kurve A
25. Kurve B
26. Kurve C

## Patentansprüche

1. Richtungsventil für eine Atemschutzmaske mit
- einem Ventilgehäuse (15) und einem Ventilsitz (1) zur Aufnahme einer flexiblen Ventilmembran (16) mit einem Umfang U, der eine Gesamtfläche A, eine Umfangsfläche a und eine Längsachse D vorgibt, wobei der Ventilsitz (1) eine umlaufende und im Wesentlichen eben ausgebildete Dichtungsfläche (2) aufweist, die eine Öffnung (3) umgibt und von zumindest Teilbereichen der Umfangsfläche a der Ventilmembran (16) während einer Einatemphase abdichtend abgedeckt wird,
- und mit einer am Ventilgehäuse (15) angeordneten Fixierungsnase (13) zur Fixierung der Ventilmembran (16) im Ventilsitz (1) und zur Unterstützung der Abdichtung der Dichtungsfläche (2) durch die Ventilmembran (16) während der Einatemphase, wobei die Fixierungsnase (13) derart zwischen dem Mittelpunkt der Fläche A der Ventilmembran (16) und dem Rand der Ventilmembran (16) angeordnet ist, dass in einer Ausatemphase sich die gesamte Umfangsfläche a der Ventilmembran (16) von der Dichtungsfläche (2) derart abhebt, dass die gesamte innerhalb der Dichtungsfläche liegende Öffnung für die Gasdurchströmung zur Verfügung steht und sich ein gegenüber einer mittigen Anordnung der Fixierungsnase (13) geringerer Strömungswiderstand für ein Ausatemgas einstellt **dadurch gekennzeichnet, dass** die Fixierungsnase (13) bezogen auf ihren Querschnitt Y-förmig ausgebildet ist.

2. Richtungsventil nach Anspruch 1, **dadurch gekennzeichnet, dass** die Fixierungsnase (13) gegenüber dem Mittelpunkt der Fläche A in einem Bereich zwischen 8% und 25%, vorzugsweise zwischen 8% und 15%, bezogen auf die Abmessung der Längsachse (D) der Ventilmembran (16) versetzt angeordnet ist.

3. Richtungsventil nach Anspruch 1 oder 2, **dadurch gekennzeichnet, dass** die Fixierungsnase (13) mehrere Fixierungspunkte aufweist.

4. Richtungsventil nach einem oder mehreren der Ansprüche 1 bis 3, **dadurch gekennzeichnet, dass** die Ventilmembran (16) kreisförmig ausgebildet ist und die Längsachse D der Durchmesser der Ventilmembran (16) ist.

5. Atemschutzmaske mit einem Richtungsventil nach einem der Ansprüche 1 bis 4.

## Claims

1. A directional valve for a protective respiratory mask having
- a valve housing (15) and a valve seat (1) for receiving a flexible valve membrane (16) having a circumference U that prescribes a total area A, a circumferential area a and a longitudinal axis D, wherein the valve seat (1) has a circumferential sealing surface (2) formed in a substantially planar manner that surrounds an opening (3) and is covered in a sealing manner by at least partial regions of the circumferential area a of the valve membrane (16) during an inspiratory phase,
- and having a fixing lug (13) arranged on the valve housing (15) for fixing the valve membrane (16) in the valve seat (1) and for supporting the sealing of the sealing surface (2) by means of the valve membrane (16) during the inspiratory phase, wherein the fixing lug (13) is arranged in such a way between the central point of the area A of the valve membrane (16) and the edge of the valve membrane (16) that in an expiratory phase the whole circumferential area a of the valve membrane (16) lifts off from the sealing surface (2) in such a way that the whole opening lying within the sealing surface is available for the gas-throughflow, and a flow resistance for an expiratory gas sets in that is lower in comparison with a central arrangement of the fixing lug (13), **characterised in that** the fixing lug (13) is formed in a Y-shaped manner in relation to its cross-section.

2. A directional valve according to claim 1, **characterised in that** the fixing lug (13) is arranged so as to be offset with respect to the central point of the area A in a range between 8% and 25%, preferably between 8% and 15%, in relation to the dimension of the longitudinal axis (D) of the valve membrane (16).

3. A directional valve according to claim 1 or 2, **characterised in that** the fixing lug (13) has a plurality of fixing points.

4. A directional valve according to one or more of claims 1 to 3, **characterised in that** the valve membrane (16) is formed in a circular manner, and the longitudinal axis D is the diameter of the valve membrane (16).

5. A protective respiratory mask having a directional valve according to one of claims 1 to 4.

## Revendications

1. Clapet anti-retour pour un masque de protection respiratoire avec :
- un carter de clapet (15) et un siège de clapet (1) pour loger une membrane de clapet (16) flexible avec une circonférence U présentant une surface totale A, une surface circonférentielle a et un axe longitudinal D, le siège de clapet (1) comportant une surface d'étanchéité (2) périphérique et pour l'essentiel réalisée de façon plane entourant une ouverture (3) et recouverte de façon étanche par au moins des zones partielles de la surface circonférentielle a de la membrane de clapet (16) pendant une phase d'inspiration ;
- et avec un bec ou nez de fixation (13) disposé au niveau du carter de clapet (15) pour la fixation de la membrane de clapet (16) dans le siège de clapet (1) et pour le maintien de l'étanchéité de la surface d'étanchéité (2) à travers la membrane de clapet (16) pendant la phase d'inspiration, le bec ou nez de fixation (13) étant disposé entre le point central de la surface A de la membrane de clapet (16) et le bord de la membrane de clapet (16) de telle sorte que pendant une phase d'expiration, la surface circonférentielle totale a de la membrane de clapet (16) se soulève de la surface d'étanchéité (2) de telle sorte que l'ouverture totale reposant à l'intérieur de la surface d'étanchéité est à disposition pour l'écoulement gazeux et qu'une résistance à l'écoulement d'un gaz d'expiration plus réduit qu'un agencement central du bec ou nez de fixation (13) se met en place, **caractérisé en ce que** le bec de fixation (13) est réalisé en forme de Y par rapport à sa section transversale.

2. Clapet anti-retour selon la revendication 1, **caractérisé en ce que** le bec ou nez de fixation (13) est disposé de façon décalée par rapport au point central de la surface A dans une plage comprise entre 8 % et 25 %, de préférence entre 8 % et 15 %, par rapport à la dimension de l'axe longitudinal (D) de la membrane de clapet (16).

3. Clapet anti-retour selon la revendication 1 ou 2, **caractérisé en ce que** le bec ou nez de fixation (13) comporte plusieurs points de fixation.

4. Clapet anti-retour selon l'une quelconque des revendications 1 à 3 ou plusieurs d'entre elles, **caractérisé en ce que** la membrane de clapet (16) est réalisée en forme de cercle et que l'axe longitudinal D est le diamètre de la membrane de clapet (16).

5. Masque de protection respiratoire avec un clapet anti-retour selon l'une quelconque des revendications 1 à 4.
